# EUROPÄISCHE PATENTSCHRIFT

(11) **EP 1 283 366 B1**
(45) Veröffentlichungstag und Bekanntmachung des Hinweises auf die Patenterteilung: **09.11.2005**
(21) Anmeldenummer: 02015316.9
(22) Anmeldetag: 10.07.2002
(51) Int. Cl.: F04B 49/12, F04B 1/04

(54) **Radialkolbenpumpe und Verfahren zum Betreiben dieser Pumpe**
Radial piston pump and control method therefor
Pompe à pistons radiaux et méthode de contròle

(30) Priorität: 10.08.2001 DE 10139519
(43) Veröffentlichungstag der Anmeldung: 12.02.2003
(73) Patentinhaber: ROBERT BOSCH GMBH, 70442 Stuttgart (DE)
(72) Erfinder: Stiefel, Hans-Peter, 71254 Ditzingen (DE)

(56) Entgegenhaltungen:
- EP-A- 1 111 234
- GB-A- 608 234
- US-A- 2 900 839
- US-A- 5 944 493

## Beschreibung

### Stand der Technik

Die Erfindung betrifft zunächst eine Radialkolbenpumpe nach dem Oberbegriff des Anspruchs 1.

Aus der EP 1 111 234 A2 ist eine Radialkolbenpumpe bekannt, bei der mittels eines Exzenterantriebs der Hub und somit die Förderleistung in Abhängigkeit von der Drehzahl einer Brennkraftmaschine eingestellt werden kann.

Bei einer aus der DE 198 58 862 A1 bekannten Radialkolbenpumpe sind drei Zylinder sternförmig um einen Exzenterabschnitt einer mittig angeordneten Antriebswelle angeordnet. Auf den Exzenterabschitt ist ein Hubring aufgesetzt, der mit den radial inneren Enden der in den Zylindern aufgenommenen Kolben verbunden ist. Der Hubring selbst rotiert also nicht, sondern bewegt sich in seiner Ebene längs einer Kreisbahn. Auf diese Weise werden in den Zylindern aufgenommenen Kolben abwechselnd in eine Hin- und Herbewegung versetzt.

Eine solche Radialkolbenpumpe wird als Hochdruck-Kraftstoffpumpe in einem Kraftstoffsystem eingesetzt. Ihr wird Kraftstoff von einer Vorförderpumpe zugeführt und sie fördert den Kraftstoff weiter in eine Kraftstoff-Sammelleitung, gemeinhin auch als "Rail" bezeichnet. Von dort gelangt der Kraftstoff über Injektoren in Brennräume der Brennkraftmaschine.

In bestimmten Betriebssituationen kann es erforderlich sein, die von der Hochdruck-Kraftstoffpumpe zur Kraftstoff-Sammelleitung geförderte Kraftstoffmenge zu variieren. Hierzu sind üblicherweise Druck- und/oder Mengensteuerventile vorgesehen. Deren Betrieb führt im Niederdruckbereich zu Druckstößen, was den Einbau von Druckdämpfern erforderlich macht. Ferner ist an der Kraftstoff-Sammelleitung ein Überdruckventil vorhanden, durch welches von der Hochdruck-Kraftstoffpumpe zu viel geförderter Kraftstoff aus der Kraftstoff-Sammelleitung abgeführt werden kann.

Die vorliegende Erfindung hat die Aufgabe, eine Radialkolbenpumpe der eingangs genannten Art zu weiterzubilden, dass das Kraftstoffsystem, in dem sie eingesetzt wird, einfacher und kostengünstiger hergestellt werden kann.

Diese Aufgabe wird durch die Merkmale der nebengeordneten Patentansprüche gelöst.

### Vorteile der Erfindung

Ein wesentlicher Vorteil der erfindungsgemäßen Radialkolbenpumpe besteht darin, dass bei ihr zur Steuerung der geförderten Kraftstoffmenge keine Druck- und/oder Mengensteuerventile mehr erforderlich sind. Statt dessen erfolgt die Mengensteuerung durch eine Verstellung des Hubs des bzw. der Kolben der Radialkolbenpumpe. Die erfindungsgemäße Radialkolbenpumpe baut somit einfacher.

Ferner ist dann, wenn von der Radialkolbenpumpe nur eine geringe Kraftstoffmenge gefördert werden soll, auch nur ein entsprechend geringes Antriebsmoment an der Antriebswelle erforderlich. Da durch die bisher vorhandenen Mengensteuerventile erhebliche Druckstöße in den Niederdruckbereich des Kraftstoffsystems eingeleitet wurden, war bisher im Niederdruckbereich des Kraftstoffsystems mindestens ein Druckdämpfer erforderlich. Auch dieser kann beim Einsatz der erfindungsgemäßen Radialkolbenpumpe entfallen.

Da die von der Radialkolbenpumpe geförderte Kraftstoffmenge sehr exakt eingestellt werden kann, können das an der Kraftstoff-Sammelleitung vorhandene Überdruckventil und die entsprechende Rücklaufleitung kleiner ausfallen, oder es kann ggf. sogar vollständig auf ein solches Überdruckventil verzichtet werden. Auch eine bspw. zum Kraftstoffbehälter zurückführende Leckageleitung ist beim Einsatz der erfindungsgemäßen Radialkolbenpumpe nicht mehr erforderlich. Durch die erfindungsgemäße Radialkolbenpumpe werden somit Kosten beim Bau eines Kraftstoffsystems gespart und das Kraftstoffsystem baut insgesamt einfacher, da es weniger Komponenten umfasst.

Durch die Anordnung der Verstellwelle koaxial zur Drehachse der Antriebswelle wird eine Verstelleinrichtung für den Verstellring geschaffen, welche zum einen klein baut und zum anderen aufgrund des zwischen der Verstellwelle und dem Verstellring angeordneten Zahnrads eine günstige Übersetzung, ggf. auch eine Selbsthemmung zwischen Verstellring und Verstellwelle ermöglicht. Eine derartige Verstellwelle ist außerdem platzsparend in der Radialkolbenpumpe unterzubringen und ermöglicht eine zuverlässige und präzise Verstellung des Verstellrings.

Vorteilhafte Weiterbildungen der Erfindung sind in Unteransprüchen angegeben.

Besonders bevorzugt ist jene Ausführungsform, bei welcher die Exzentrizität der Innenöffnung des Verstellrings und die Exzentrizität des Exzenterabschnitts der Antriebswelle im Wesentlichen gleich sind. Diese geometrische Ausbildung gestattet es, durch eine entsprechende Verstellung des Verstellrings eine Nullförderung der Radialkolbenpumpe zu realisieren, da die Exzentrizität des Exzenterabschnitts der Antriebswelle in einer bestimmten Winkelstellung des Verstellrings durch die Exzentrizität der Innenöffnung des Verstellrings kompensiert wird. Auch bei drehender Antriebswelle stehen die Kolben der Radialkolbenpumpe in diesem Falle im Wesentlichen still.

Dabei wird wiederum besonders bevorzugt, wenn am Verstellring ein Anschlag vorhanden ist, welcher eine solche Winkelposition des Verstellrings gegenüber der Antriebswelle definiert, in der der Hubring wenigstens ungefähr koaxial zur Drehachse der Antriebswelle ist. In dieser Winkelposition des Verstellrings, die durch den Anschlag definiert wird, arbeitet die Radialkolbenpumpe mit Nullförderung. Durch den Anschlag wird dieser Betriebspunkt der Radialkolbenpumpe auf einfache Art und Weise definiert.

Der Anschlag kann dadurch gebildet werden, dass sich die Innenverzahnung am Verstellring in Umfangsrichtung in einem Bereich von ungefähr 185° bis 195°, vorzugsweise über einen Bereich von ungefähr 190°, erstreckt, und die Innenverzahnung gegenüber einer Achse, welche in der Ebene des Verstellrings liegt, durch den Mittelpunkt der Innenöffnung des Verstellrings geht und orthogonal zur Symmetrieachse des Verstellrings ist, symmetrisch ist. Der Anschlag wird also nur durch die Anordnung und Ausbildung der Innenverzahnung am Verstellring gebildet, so dass auf ein zusätzliches Anschlagelement verzichtet werden kann.

Bevorzugt ist eine elektrische Verstellvorrichtung vorgesehen, welche auf die Verstellwelle arbeitet. Eine solche Vorrichtung kann einfach angesteuert werden. Die elektrische Verstellvorrichtung kann einen Elektromotor, vorzugsweise einen Schrittmotor, umfassen. Die entsprechenden Zuleitungen sind platzsparend möglich. Eine elektrische Verstellvorrichtung, insbesondere ein Schrittmotor, arbeiten darüber hinaus sehr präzise und bauen relativ klein. Grundsätzlich denkbar ist aber auch die Verwendung eines elektromagnetischen oder eines hydraulischen Aktors.

Bei der Verwendung eines Elektromotors zur Verstellung der Verstellwelle wird vorgeschlagen, dass der Stator des Elektromotors mit der Antriebswelle und der Rotor des Elektromotors mit der Verstellwelle drehfest verbunden sind. Im Normalfall, wenn gerade kein Verstellvorgang abläuft, drehen sich die Antriebswelle, die Verstellwelle und entsprechend der Stator und der Rotor des Elektromotors synchron. Nur wenn eine Verstellung des Verstellrings erforderlich ist, kann durch die erfindungsgemäße Anordnung auf einfache Art und Weise eine Drehzahldifferenz zwischen der Antriebswelle und der Verstellwelle erzeugt werden, welche zur Verstellung des Verstellrings führt.

Die Erfindung betrifft auch ein Verfahren zum Betreiben einer Brennkraftmaschine, bei dem der Kraftstoff mindestens auch von einer Radialkolbenpumpe gefördert wird, mit einem Gehäuse mit mindestens einem Zylinder, einer Antriebswelle, die in dem Gehäuse gelagert ist und mindestens einen Exzenterabschnitt aufweist, mit einem Hubring, welcher um den Exzenterabschnitt herum angeordnet ist und mit mindestens einem Kolben, welcher in dem Zylinder aufgenommen ist und sich am Hubring abstützt wobei die Exzentrizität des Hubrings gegenüber der Drehachse der Antriebswelle in Abhängigkeit von mindestens einem Betriebsparameter der Brennkraftmaschine verstellt wird.

Wesentliche Parameter für die von der Radialkolbenpumpe zu fördernde Kraftstoffmenge sind das gewünschte Drehmoment und die augenblickliche Drehzahl der Brennkraftmaschine. Dem wird erfindungsgemäß dadurch Rechnung getragen, dass aus einem gewünschten Drehmoment und einer Drehzahl der Brennkraftmaschine ein Parameter ermittelt wird, welche für die Einstellung einer solchen Exzentrizität des Hubrings gegenüber der Drehachse der Antriebswelle erforderlich ist, bei der die Radialkolbenpumpe die dem Drehmomentwunsch und der Drehzahl entsprechende Kraftstoffmenge fördert.

Bei dem erfindungsgemäßen Verfahren kann die von der Radialkolbenpumpe geförderte Kraftstoffmenge also sehr rasch an einen geänderten Betriebszustand der Brennkraftmaschine angepaßt werden. Hierdurch wird ermöglicht, dass im wesentlichen nur jene Kraftstoffmenge zur Kraftstoff-Sammelleitung gefördert wird, welche von den Injektoren schließlich in die Brennräume weitergeleitet wird. Die sonst übliche Rückführung überschüssigen Kraftstoffs aus der Kraftstoff-Sammelleitung kann somit entfallen oder die hierzu notwendigen Komponenten können zumindest kleiner ausfallen.

In vorteilhafter Weiterbildung hierzu wird vorgeschlagen, dass vor dem Starten der Brennkraftmaschine der Verstellring gegen einen mechanischen Anschlag verstellt wird, welcher eine solche Winkelposition des Verstellrings gegenüber der Antriebswelle definiert, in der der Hubring wenigstens ungefähr koaxial zur Drehachse der Antriebswelle ist, und dass in dieser Position ein Abgleich einer Steuerelektronik durchgeführt wird. Diese Weiterbildung des erfindungsgemäßen Verfahrens hat den Vorteil, dass vor jedem Starten der Brennkraftmaschine die Steuerelektronik auf die durch den mechanischen Anschlag präzise vorgegebene Nullstellung des Verstellrings justiert werden kann. Dies erhöht die Präzision bei der Verstellung des Verstellrings und somit die Präzision bei der Einstellung der von der Radialkolbenpumpe geförderten Kraftstoffmenge.

Die Erfindung betrifft ferner ein Computerprogramm und eine Steuer- und/oder Regeleinrichtung zur Steuerung und/oder Regelung mindestens einer Funktion einer Brennkraftmaschine.

### Zeichnung

Nachfolgend wird ein besonders bevorzugtes Ausführungsbeispiel der Erfindung unter Bezugnahme auf die beiliegende Zeichnung im Detail erläutert. In der Zeichnung zeigen:
- Figur 1: eine schematische Darstellung eines Kraftstoffsystems mit einer Radialkolbenpumpe;
- Figur 2: eine teilweise geschnittene Ansicht der Radialkolbenpumpe von Figur 1;
- Figur 3: eine Schnittdarstellung längs der Linie III-III der Radialkolbenpumpe von Figur 2;
- Figur 4: eine Detailansicht der Radialkolbenpumpe von Figur 3, in einem Betriebszustand der Radialkolbenpumpe, in dem diese keinen Kraftstoff fördert; und
- Figur 5: eine Ansicht ähnlich Figur 4, in einem Betriebszustand der Radialkolbenpumpe, in dem diese die maximal mögliche Kraftstoffmenge fördert.

### Beschreibung des Ausführungsbeispiel

Ein Kraftstoffsystem trägt in Figur 1 das Bezugszeichen 10.

Es umfasst einen Kraftstoffbehälter 12, aus dem eine elektrische Kraftstoffpumpe 14 über einen Filter 16 Kraftstoff fördert. Über eine Niederdruck-Kraftstoffleitung 18 ist die elektrische Kraftstoffpumpe 14 mit einer Hochdruck-Kraftstoffpumpe 20 verbunden. Zwischen elektrischer Kraftstoffpumpe 14 und Hochdruckpumpe 20 zweigt von der Niederdruck-Kraftstoffleitung 18 eine Zweigleitung 22 ab, in der ein Druckregelventil 24 angeordnet ist.

Die Hochdruck-Kraftstoffpumpe 20 fördert den Kraftstoff in eine Kraftstoff-Sammelleitung 26. In dieser ist der Kraftstoff unter sehr hohem Druck gespeichert. An die Kraftstoff-Sammelleitung 26 sind mehrere Injektoren 28 angeschlossen, die den Kraftstoff direkt in Brennräume 30 einspritzen.

Wie weiter unten im Detail ausgeführt ist, kann die von der Hochdruck-Kraftstoffpumpe 20 zur Kraftstoff-Sammelleitung 26 geförderte Kraftstoffmenge verändert werden. Hierzu umfasst die Hochdruck-Kraftstoffpumpe 20 einen Elektromotor 32, welcher von einem Steuer- und/oder Regelgerät 34 angesteuert wird. Dieses ist eingangsseitig mit einem Sensor 36, der die Drehzahl der Brennkraftmaschine abgreift und einem Sensor 38, der einem Soll-Drehmoment der Brennkraftmaschine entsprechende Signale liefert, verbunden.

Der genaue Aufbau der Hochdruck-Kraftstoffpumpe 20 wird nun unter Bezugnahme auf die Figuren 2 und 3 erläutert. Bei der Hochdruck-Kraftstoffpumpe 20 handelt sich um eine Radialkolbenpumpe mit drei sternförmig angeordneten Zylindern 40a, 40b und 40c (Figur 3). Zylinderköpfe 42a, 42b bzw. 42c schließen die Zylinder 40a, 40b bzw. 40c nach radial außen ab. In den Zylinderköpfen 42a, 42b bzw. 42c sind Laufbuchsen 44a, 44b bzw. 44c enthalten, in denen Kolben 46a, 46b bzw. 46c verschieblich aufgenommen sind.

Die Zylinder 40a, 40b bzw. 40c sind Teil eines Gehäuses 48. Im Zentrum zwischen den Zylindern 40a, 40b bzw. 40c ist im Gehäuse 48 eine Antriebswelle 50 aufgenommen. Über eine Kupplung 52 ist diese mit einer Nockenwelle (nicht dargestellt) der Brennkraftmaschine verbunden. Das in Figur 2 linke Ende der Antriebswelle 50 ist gegenüber dem Gehäuse 48 durch ein Kugellager 53 gelagert.

Die Antriebswelle 50 weist im Bereich der Zylinder 40a, 40b und 40c einen Exzenterabschnitt 54 auf. Dieser ist gegenüber der Drehachse 56 der Antriebswelle 50 um eine Exzentrizität 58 ersetzt (Figur 5). Radial außen ist auf den Exzenterabschnitt 54 der Antriebswelle 50 ein Verstellring 60 aufgesetzt. Radial außen ist auf den Verstellring 60 wiederum ein Hubring 62 aufgesetzt. Der Hubring 62 trägt um seine Hubringbohrung 63 einen sich nach radial innen erstreckenden umlaufenden Bund 65. Durch diesen ist der Hubring 62 zwischen dem Verstellring 60 und einem an der Antriebswelle 50 vorhandenen Wellenbund 67 axial gehalten.

Die äußere Mantelfläche des Hubrings 62 weist drei um 120° zueinander versetzte abgeflachte Bereiche 64a, 64b und 64c auf. Gegen diese wird ein Gleitschuh 66a, 66b bzw. 66c durch eine Feder 68a, 68b bzw. 68c, die sich an der Laufbuchse 44a, 44b bzw. 44c abstützt, gepresst. Der Gleitschuh 66a, 66b bzw. 66c ist mit dem radial inneren Ende des Kolbens 46a, 46b bzw. 46c verbunden.

Die Antriebswelle 50 ist in ihrem in Figur 2 rechten Bereich hohl ausgeführt. In diese Ausnehmung ist eine Verstellwelle 70 eingeführt. An ihrem in Figur 2 linken Ende trägt die Verstellwelle 70 eine umlaufende Verzahnung 72.

In der in Figur 2 rechten Stirnseite des Exzenterabschnitt 54 der Antriebswelle 50 ist im Bereich der größten Exzentrizität 58 eine Einfräsung 74 vorhanden. In dieser ist ein Zahnrad 76 angeordnet, welches um eine im Exzenterabschnitt 54 befestigte Achse 78 drehbar gelagert ist. Das Zahnrad 76 ist mit der Verzahnung 72 auf der Verstellwelle 70 in Eingriff. Der Verstellring 60 ist mit einer Innenöffnung 80 auf den Exzenterabschnitt 54 der Antriebswelle 50 aufgesetzt (Figuren 4 und 5).

Die Mittelachse 81 der Innenöffnung 80 ist gegenüber der kreisförmigen Außenkontur des Verstellrings 60 um eine Exzentrizität 82 versetzt angeordnet (Figur 5). Auf einem Bereich der inneren Mantelfläche der Innenöffnung 80 des Verstellrings 60 ist eine Innenverzahnung 84 vorhanden. Das Zahnrad 76 ist auch mit dieser Innenverzahnung 84 im Eingriff. Die Innenverzahnung 84 am Verstellring 60 erstreckt sich in Umfangsrichtung über einen Bereich von ungefähr 190°. Dabei ist die Innenverzahnung 84 gegenüber einer Achse 86, welche in der Ebene des Verstellrings 60 liegt, durch den Mittelpunkt 81 der Innenöffnung des Verstellrings geht und orthogonal zur Symmetrieachse 88 des Verstellrings 60 ist, symmetrisch (Figur 5). Wie weiter unten ausgeführt ist, bildeten die Enden der Innenverzahnung Anschläge, von denen eine in den Figuren 4 und 5 das Bezugszeichen 89 trägt.

Vom Exzenterabschnitt 54 der Antriebswelle 50 erstreckt sich in Figur 2 nach rechts ein Wellenzapfen 90. Auf diesen ist eine Lagerbuchse 92 aufgepresst. Der zugehörige Lagerring 94 ist mit dem Gehäuse 48 verpreßt. Die Lagerbuchse 92 und der Lagerring 94 bilden zusammen ein Gleitlager, über welches sich das im Figur 2 rechte Ende der Antriebswelle 50 gegenüber dem Gehäuse 48 abstützt.

Um sicherzustellen, dass sich die Lagerbuchse 92 gegenüber dem Wellenzapfen 90 nicht verdrehen kann, ragen von der inneren Mantelfläche der Lagerbuchse 92 zwei diametral gegenüberliegende Rippen 96 nach radial innen ab, welche in entsprechende Nuten (ohne Bezugszeichen) im Wellenzapfen 90 eingreifen. In der äußeren Mantelfläche des Lagerrings 94 befindet sich ein ringförmiger Einstich 98, in welche eine im Gehäuse 48 vorhandende Hochdruckbohrung 100 einmündet.

Die Verstellwelle 70 ist gleichzeitig die Achse des Elektromotors 32. Insoweit ist ein Rotor 102 des Elektromotors 32 an dem in Figur 2 rechten Ende der Verstellwelle 70 drehfest befestigt. Ein Stator 104 des Elektromotors 32 umgibt den Rotor 102. Der Stator 104 ist über eine scheibenförmige Halteplatte 106 drehfest mit der Lagerbuchse 92 verbunden. Die scheibenförmige Halteplatte 106 kann an die Lagerbuchse 92 bspw. angespritzt sein. Auf diese Weise ist der Stator 104 drehfest mit der Antriebswelle 50 verbunden. Der Stator 104 wird von einer Abdeckhaube 108 umgeben, deren Rand in das Gehäuse 48 druckdicht eingebördelt ist. In die Abdeckhaube 108 sind Steckkontakte 110 eingelassen, welche über Schleifkontakte (ohne Bezugszeichen) den Stator 104 mit Strom versorgen können.

Das Kraftstoffsystem 10 mit der Radialkolbenpumpe 20 arbeitet folgendermaßen: Vor dem Starten der Brennkraftmaschine, bspw. beim Betätigen der Zündung, wird der Elektromotor 32 vom Steuer- und/oder Regelgerät 34 so angesteuert, dass das Zahnrad 76 gegen den Anschlag 89 der Innenverzahung 84 am Verstellring 60 läuft.

Die Verstellung des Verstellrings 60 erfolgt dabei durch eine Relativdrehung des Rotors 102 gegenüber dem Stator 104. Hierdurch dreht sich auch die Verstellwelle 70 und das Zahnrad 76. Dies führt wiederum zu einer Relativdrehung des Verstellrings 60 gegenüber dem Exzenterabschnitt 54 der Antriebswelle 50.

Wie aus Figur 4 ersichtlich ist, befindet sich nun der Verstellring 60 in einer solchen Winkelposition gegenüber der Antriebswelle 50, dass der Hubring 62 koaxial zur Drehachse 56 der Antriebswelle 50 sitzt. Ursache hierfür ist, dass die Exzentrizität 58 durch die Exzentrizität 82 kompensiert wird. In dieser Position würde, bei drehender Antriebswelle 50, der Hubring 62 sich nicht bewegen, so das auch die Kolben 46a, 46b und 46c der Radialkolbenpumpe 20 sich nicht hin- und herbewegen. Diese Position des Verstellrings 60 entspricht somit einer "Nullförderung" der Radialkolbenpumpe 20. Nun erfolgt ein Abgleich der im Steuer- und Regelgerät 34 vorhandenen Steuerelektronik.

Wenn der Abgleich erfolgt ist, wird der Elektromotor 32 vom Steuer- und Regelgerät 34 so angesteuert, dass sich der Verstellring 60 wieder etwas gegenüber dem Exzenterabschnitt 54 verdreht, sich der Anschlag 89 der Innenverzahnung 84 also etwas vom Zahnrad 78 entfernt. Der Hubring 82 ist nun nicht mehr koaxial zur Drehachse der Antriebswelle 50. Wird nun die Brennkraftmaschine gestartet, was zu einer Drehung der Antriebswelle 50 führt, dreht sich der Verstellring 60 mit dem Exzenterabschnitt 54 der Antriebswelle 50, was zu einer kreisförmigen Bewegung des Hubrings 62 führt. Durch diese Bewegung des Hubrings 62 werden wiederum die Kolben 46a, 46b und 46c abwechselnd in eine Hin- und Herbewegung versetzt. Somit wird Kraftstoff von der Hochdruck-Kraftstoffpumpe 20 zu der Kraftstoff-Sammelleitung 26 gefördert.

Wird die maximale Leistung von der Brennkraftmaschine gefordert, was durch die Sensoren 36 und 38 festgestellt wird, wird der Verstellring 60 vom Steuer- und Regelgerät 34 in die in Figur 5 dargestellte Position verdreht. In dieser Position des Verstellrings 60 addiert sich die Exzentrizität 58 des Exzenterabschnitts 54 der Antriebswelle 50 zu der Exzentrizität 82 der Innenöffnung 80 des Verstellrings 60. Die Kreisbahn, auf welcher sich bei einer Drehung der Antriebswelle 50 nun der Hubring 62 bewegt, hat jetzt maximalen Radius, so dass die Kolben 46a, 46b und 46c die maximale Hubbewegung ausführen. Die Hochdruck-Kraftstoffpumpe 20 pumpt nun also die maximal mögliche Kraftstoffmenge.

Man sieht, dass jede Winkelstellung des Verstellrings 60 gegenüber dem Exzenterabschnitt 54 der Antriebswelle 50 einer ganz bestimmten Förderrate der Hochdruck-Kraftstoffpumpe 20 entspricht. Diese Winkelstellungen sind mit den dazugehörigen Förderraten im Steuer- und Regelgerät 34 gespeichert. Die dem Wunsch des Benutzers entsprechenden Leistungen der Brennkraftmaschine, insbesondere Drehmoment und Drehzahl, werden vom Steuer- und Regelgerät 34 in die erforderliche Kraftstoffmenge und die dazugehörige Winkelstellung des Verstellrings 60 gegenüber dem Exzenterabschnitts 54 der Antriebswelle 50 umgerechnet und der Elektromotor 32 entsprechend angesteuert.

Da der Elektromotor 32 und die Antriebswelle 50 drehfest miteinander verbunden sind, ändert sich die Winkelstellung des Verstellrings 60 gegenüber dem Exzenterabschnitt 54 nur dann, wenn sich die Verstellwelle 60 mit einer anderen Geschwindigkeit dreht als die Antriebswelle 50. Soll eine gleichbleibende Förderrate mit der Hochdruck-Kraftstoffpumpe 20 erzielt werden, drehen sich die Antriebswelle 50 und die Verstellwelle 70 mit der gleichen Drehzahl.

## Patentansprüche

1. Radialkolbenpumpe (20) zur Kraftstoffhochdruckerzeugung bei Kraftstoffsystemen (10) von Brennkraftmaschinen, insbesondere bei einem Common-Rail-Einspritzsystem, mit einem Gehäuse (48) mit mindestens einem Zylinder (40a, 40b, 40c), mit einer Antriebswelle (50), die in dem Gehäuse (48) gelagert ist und mindestens einen Exzenterabschnitt (54) aufweist, mit einem Hubring (62), welcher um den Exzenterabschnitt (54) herum angeordnet ist, und mit mindestens einem Kolben (46a, 46b, 46c), welcher in dem Zylinder (40a, 40b, 40c) aufgenommen ist und sich am Hubring (62) abstützt, wobei zwischen Exzenterabschnitt (54) und Hubring (62) ein Verstellring (60) angeordnet ist, dessen Innenöffnung (80) gegenüber der Außenkontur exzentrisch ist und welcher um die Mittelachse (81) der Innenöffnung (80) in eine gewünschte Winkelposition gegenüber dem Exzenterabschnitt (54) verdreht werden kann, wobei die Radialkolbenpumpe (20) eine Verstellwelle (70) umfasst, welche über eine Verzahnung (72) mit dem Verstellring (60) zusammenarbeitet, **dadurch gekennzeichnet, dass** die Verstellwelle (70) koaxial zur Drehachse (56) der Antriebswelle (50) angeordnet ist, und dass an einer Stirnseite des Exzenterabschnitts (54) der Antriebswelle (50), exzentrisch zur Drehachse (56) der Antriebswelle (50), ein Zahnrad (76) gelagert ist, welches einerseits mit einer Außenverzahnung (72) auf der Verstellwelle (70) und andererseits mit einer Innenverzahnung (84) am Verstellring (60) zusammenarbeitet.

2. Radialkolbenpumpe (20) nach einem der vorhergehenden Ansprüche, **dadurch gekennzeichnet, dass** die Exzentrizität (82) der Innenöffnung (80) des Verstellrings (60) und die Exzentrizität (58) des Exzenterabschnitts (54) der Antriebswelle (50) im Wesentlichen gleich sind.

3. Radialkolbenpumpe (20) nach Anspruch 2, **dadurch gekennzeichnet, dass** am Verstellring (60) ein Anschlag (89) vorhanden ist, welcher eine solche Winkelposition des Verstellrings (60) gegenüber der Antriebswelle (50) definiert, in der der Hubring (62) wenigstens ungefähr koaxial zur Drehachse (56) der Antriebswelle (50) ist.

4. Radialkolbenpumpe (20) nach den vorhergehenden Ansprüchen, **dadurch gekennzeichnet, dass** sich die Innenverzahnung (84) am Verstellring (60) in Umfangsrichtung über einen Bereich von ungefähr 185° bis 195°, vorzugsweise über einen Bereich von ungefähr 190°, erstreckt, und die Innenverzahnung (84) gegenüber einer Achse (86), welche in der Ebene des Verstellrings (60) liegt, durch den Mittelpunkt (81) der Innenöffnung (80) des Verstellrings (60) geht und orthogonal zur Symmetrieachse (88) des Verstellrings (60) ist, symmetrisch ist.

5. Radialkolbenpumpe (20) nach einem der vorhergehenden Ansprüche, **dadurch gekennzeichnet, dass** sie eine elektrische Verstellvorrichtung (32) umfasst, welche auf die Verstellwelle (70) arbeitet.

6. Radialkolbenpumpe (20) nach Anspruch 5, **dadurch gekennzeichnet, dass** die elektrische Verstellvorrichtung einen Elektromotor (32), vorzugsweise einen Schrittmotor, umfasst.

7. Radialkolbenpumpe (20) nach Anspruch 6, **dadurch gekennzeichnet, dass** der Stator (104) des Elektromotors (32) mit der Antriebswelle (50) und der Rotor (102) des Elektromotors (32) mit der Verstellwelle (70) drehfest verbunden sind.

8. Verfahren zum Betreiben einer Brennkraftmaschine, bei dem der Kraftstoff mindestens auch von einer Radialkolbenpumpe (20) gefördert wird, mit einem Gehäuse (48) mit mindestens einem Zylinder (40a, 40b, 40c), mit einer Antriebswelle (50), die in dem Gehäuse (48) gelagert ist und mindestens einen Exzenterabschnitt (54) aufweist, mit einem Hubring (62), welcher um den Exzenterabschnitt (54) herum angeordnet ist, und mit mindestens einem Kolben (46a, 46b, 46c), welcher in dem Zylinder (40a, 40b, 40c) aufgenommen ist und sich am Hubring (62) abstützt, wobei die Exzentrizität des Hubrings (62) gegenüber der Drehachse (56) der Antriebswelle (50) in Abhängigkeit von mindestens einem Betriebsparameter der Brennkraftmaschine verstellt wird, **dadurch gekennzeichnet, dass** aus einem gewünschten Drehmoment und einer Drehzahl der Brennkraftmaschine ein Parameter ermittelt wird, welcher für die Einstellung einer solchen Exzentrizität des Hubrings (62) gegenüber der Drehachse (56) der Antriebswelle (50) erforderlich ist, bei der die Radialkolbenpumpe (20) die dem Drehmomentwunsch und der Drehzahl entsprechende Kraftstoffmenge fördert.

9. Verfahren nach Anspruch 8, **dadurch gekennzeichnet, dass** vor dem Starten der Brennkraftmaschine ein Verstellring (60) gegen einen mechanischen Anschlag (81) verstellt wird, welcher eine solche Winkelposition des Verstellrings (60) gegenüber der Antriebswelle (50) definiert, in der der Hubring (62) wenigstens ungefähr koaxial zur Drehachse (56) der Antriebswelle (50) ist, und dass in dieser Position ein Abgleich einer Steuerelektronik (34) durchgeführt wird.

10. Computerprogramm, **dadurch gekennzeichnet, dass** es zur Anwendung in einem Verfahren nach einem der Ansprüche 8 oder 9 programmiert ist.

11. Steuer- und/oder Regeleinrichtung für eine Brennkraftmaschine, **dadurch gekennzeichnet, dass** sie zur Anwendung in einem Verfahren nach einem der Ansprüche 8 bis 9 programmiert ist.

## Claims

1. Radial piston pump (20) for the generation of fuel high pressure in fuel systems (10) of internal combustion engines, in particular in a common-rail injection system, with a housing (48) having at least one cylinder (40a, 40b, 40c), with a drive shaft (50) which is mounted in the housing (48) and has at least one eccentric portion (54), with a stroke ring (62) which is arranged around the eccentric portion (54), and with at least one piston (46a, 46b, 46c) which is received in the cylinder (40a, 40b, 40c) and is supported on the stroke ring (62), there being arranged between the eccentric portion (54) and stroke ring (62) an adjusting ring (60), the inner orifice (80) of which is eccentric with respect to the outer contour and which can be rotated about the mid-axis (81) of the inner orifice (80) into a desired angular position with respect to the eccentric portion (54), the radial piston pump (20) comprising an adjusting shaft (70) which cooperates with the adjusting ring (60) via a toothing (72), **characterized in that** the adjusting shaft (70) is arranged coaxially with respect to the axis of rotation (56) of the drive shaft (50), and **in that** on one end face of the eccentric portion (54) of the drive shaft (50) is mounted, eccentrically with respect to the axis of rotation (56) of the drive shaft (50), a gearwheel (76) which cooperates, on the one hand, with an external toothing (72) on the adjusting shaft (70) and, on the other hand, with an internal toothing (84) on the adjusting ring (60).

2. Radial piston pump (20) according to one of the preceding claims, **characterized in that** the eccentricity (82) of the inner orifice (80) of the adjusting ring (60) and the eccentricity (58) of the eccentric portion (54) of the drive shaft (50) are essentially identical.

3. Radial piston pump (20) according to Claim 2, **characterized in that** on the adjusting ring (60) there is a stop (89) which defines with respect to the drive shaft (50) an angular position of the adjusting ring (60) in which the stroke ring (62) is at least approximately coaxial with respect to the axis of rotation (56) of the drive shaft (50).

4. Radial piston pump (20) according to the preceding claims, **characterized in that** the internal toothing (84) on the adjusting ring (60) extends in the circumferential direction over a range of approximately 185° to 195°, preferably over a range of approximately 190°, and the internal toothing (84) is symmetrical with respect to an axis (86) which lies in the plane of the adjusting ring (60), passes through the mid-point (81) of the inner orifice (80) of the adjusting ring (60) and is orthogonal with respect to the axis of symmetry (88) of the adjusting ring (60).

5. Radial piston pump (20) according to one of the preceding claims, **characterized in that** it comprises an electrical adjusting device (32) which acts on the adjusting shaft (70).

6. Radial piston pump (20) according to Claim 5, **characterized in that** the electrical adjusting device comprises an electric motor (32), preferably a stepping motor.

7. Radial piston pump (20) according to Claim 6, **characterized in that** the stator (104) of the electric motor (32) is connected fixedly in terms of rotation to the drive shaft (50) and the rotor (102) of the electric motor (32) is connected fixedly in terms of rotation to the adjusting shaft (70).

8. Method for operating an internal combustion engine, in which the fuel is conveyed at least also by a radial piston pump (20), with a housing (48) having at least one cylinder (40a, 40b, 40c), with a drive shaft (50) which is mounted in the housing (48) and has at least one eccentric portion (54), with a stroke ring (62) which is arranged around the eccentric portion (54), and with at least one piston (46a, 46b, 46c) which is received in the cylinder (40a, 40b, 40c) and is supported on the stroke ring (62), the eccentricity of the stroke ring (62) being adjusted with respect to the axis of rotation (56) of the drive shaft (50) as a function of at least one operating parameter of the internal combustion engine, **characterized in that**, from a desired torque and a rotational speed of the internal combustion engine, a parameter is determined which is required for setting an eccentricity of the stroke ring (62) with respect to the axis of rotation (56) of the drive shaft (50) such that the radial piston pump (20) conveys the fuel quantity corresponding to the desired torque and to the rotational speed.

9. Method according to Claim 8, **characterized in that**, before the internal combustion engine is started, an adjusting ring (60) is adjusted against a mechanical stop (81) which defines an angular position of the adjusting ring (60) with respect to the drive shaft (50) in which the stroke ring (62) is at least approximately coaxial with respect to the axis of rotation (56) of the drive shaft (50), and **in that**, in this position, a tuning of control electronics (34) is carried out.

10. Computer program, **characterized in that** it is programmed for use in a method according to either one of Claims 8 and 9.

11. Control and/or regulating device for an internal combustion engine, **characterized in that** it is programmed for use in a method according to either one of Claims 8 and 9.

## Revendications

1. Pompes à pistons radiaux (20) pour la production d'une haute pression de carburant dans des systèmes de carburant (10) de moteurs à combustion interne, en particulier dans un système d'injection à rampe commune, comprenant un corps (48), au moins un cylindre (40a, 40b, 40c), un arbre d'entraînement (50) monté dans le corps (48) et qui présente au moins un segment excentrique (54), un anneau de poussée (62) disposé autour du segment excentrique (54) et au moins un piston (46a, 46b, 46c) logé dans le cylindre (40a, 40b,40c) et qui s'appuie sur l'anneau de poussée (62), avec entre le segment excentrique (54) et l'anneau de poussée (62) une bague de réglage (60) dont l'ouverture intérieure (80) est excentrée par rapport au profil extérieur, et qui peut être déplacée par rotation autour de l'axe central (81) de l'ouverture intérieure (80) dans une position angulaire souhaitée par rapport au segment excentrique (54), la pompe à pistons radiaux (20) comprenant un arbre de réglage (70) qui coopère avec la bague de réglage (60) par l'intermédiaire d'une denture (72),
**caractérisée en ce que**
l'arbre de réglage (70) est disposé coaxialement à l'axe de rotation (56) de l'arbre d'entraînement (50) et à un côté frontal du segment excentrique (54) de l'arbre d'entraînement (50), dans une position excentrée par rapport à l'axe de rotation (56) de l'arbre d'entraînement (50), est montée une roue dentée (76) qui coopère, d'une part, avec une denture extérieure (72) formée sur l'arbre de réglage (70) et, d'autre part, avec une denture intérieure (84) prévue sur la bague de réglage (60).

2. Pompe à pistons radiaux (20) selon une des revendications précédentes,
**caractérisée en ce que**
l'excentricité (82) de l'ouverture intérieure (80) de la bague de réglage (60) et l'excentricité (58) du segment excentrique (54) de l'arbre d'entraînement (50) sont sensiblement égales.

3. Pompe à pistons radiaux (20) selon la revendication 2,
**caractérisée en ce que**
sur la bague de réglage (60) est prévue une butée (89) qui définit pour la bague de réglage (60) par rapport à l'arbre d'entraînement (50), une position angulaire dans laquelle l'anneau de poussée (62) est au moins à peu près coaxial à l'axe de rotation (56) de l'arbre d'entraînement (50).

4. Pompe à pistons radiaux (20) selon une des revendications précédentes,
**caractérisée en ce que**
la denture intérieure (84) prévue sur la bague de réglage (60) s'étend dans la direction circonférencielle sur une région d'environ 185° à 195°, de préférence sur une région d'environ 190°, et la denture intérieure (84) est symétrique par rapport à un axe (86) qui se trouve dans le plan de la bague de réglage (60), qui passe par le point central (81) de l'ouverture intérieure (80) de la bague de réglage (60) et qui est orthogonal à l'axe de symétrie (88) de la bague de réglage (60).

5. Pompe à pistons radiaux (20) selon une des revendications précédentes,
**caractérisée en ce que**
elle comprend un dispositif de réglage électrique (32) qui agit sur l'arbre de réglage (70).

6. Pompe à pistons radiaux (20) selon la revendication 5,
**caractérisée en ce que**
le dispositif de réglage électrique comprend un moteur électrique (32), de préférence un moteur pas à pas.

7. Pompe à pistons radiaux (20) selon la revendication 6,
**caractérisée en ce que**
le stator (104) du moteur électrique (32) est relié solidairement en rotation à l'arbre d'entraînement (50) et le rotor (102) du moteur électrique (32) à l'arbre de réglage (70).

8. Procédé pour faire fonctionner un moteur à combustion interne, dans lequel le carburant est refoulé en supplément au moins par une pompe à pistons radiaux (20) comprenant un corps (48), au moins un cylindre (40a, 40b, 40c), un arbre d'entraînement (50) montée dans le corps (48) et qui présente au moins un segment excentrique (54), un anneau de poussée (62) disposé autour du segment excentrique (54) et au moins un piston (46a, 46b, 46c) logé dans le cylindre (40a, 40b,40c) et qui s'appuie sur l'anneau de poussée (62), l'excentricité de l'anneau de poussée (62) par rapport à l'axe de rotation (56) de l'arbre d'entraînement (50) étant réglé en fonction d'au moins un paramètre de fonctionnement du moteur à combustion interne,
**caractérisé en ce que**
sur la base d'un couple souhaité et d'une vitesse de rotation du moteur à combustion interne, on obtient un paramètre nécessaire pour le réglage d'une excentricité de la bague de poussée (62) par rapport à l'axe de rotation (56) de l'arbre d'entraînement (54), par lequel la pompe à pistons radiaux (20) refoule la quantité de carburant qui correspond au souhait de couple et à la vitesse de rotation.

9. Procédé selon la revendication 8,
**caractérisé en ce qu'**
avant le démarrage du moteur à combustion interne, une bague de réglage (60) est réglée par rapport à une butée mécanique (81) qui définit pour la bague de réglage (60) par rapport à l'arbre d'entraînement (50) une position angulaire dans laquelle la bague de poussée (62) est au moins à peu prés coaxiale à l'axe de rotation (56) de l'arbre d'entraînement (50), et dans cette position, une compensation d'une électronique de commande (34) est effectuée.

10. Programme d'ordinateur,
**caractérisé en ce qu'**
il est programmé pour appliquer un procédé selon une des revendications 8 ou 9.

11. Dispositif de commande et/ou de réglage pour un moteur à combustion interne,
**caractérisé en ce qu'**
il est programmé pour appliquer un procédé selon l'une des revendications 8 à 9.
